# EUROPÄISCHE PATENTSCHRIFT

(11) **EP 0 816 583 B1**
(45) Veröffentlichungstag und Bekanntmachung des Hinweises auf die Patenterteilung: **04.04.2001**
(21) Anmeldenummer: 97111079.6
(22) Anmeldetag: 02.07.1997
(51) Int. Cl.: E04B 1/84, E04B 1/82, E04B 9/34

(54) **Vorrichtung zur Verminderung von Schallpegeln in Gebäuden**
Device to reduce sound levels in buildings
Dispositif pour diminuer le niveau sonique dans des bâtiments

(30) Priorität: 03.07.1996 DE 19626676
(43) Veröffentlichungstag der Anmeldung: 07.01.1998
(73) Patentinhaber: KAEFER Isoliertechnik GmbH & Co. KG, 28195 Bremen (DE)
(72) Erfinder: Wenski, Horst, 27726 Worpswede (DE); Zapletan, Heinz, 22885 Barsbüttel (DE)
(74) Vertreter: von Ahsen, Erwin-Detlef, Dipl.-Ing.

(56) Entgegenhaltungen:
- BE-A- 752 801
- DE-A- 1 815 781
- DE-A- 4 220 434
- US-A- 4 137 678
- SCHNEIDER ET AL.: "Resoflex (neu), ein schall- und wärmeisolierendes Füllmaterial für Doppelwände" GLASERS ANNALEN, Bd. 93, Nr. 9, September 1969, Seiten 290-291, XP002044075
- FUCHS ET AL.: "Transparante Vorsatzschalen als Schallabsorber im Plenarsaal des Bundestages" BAUPHYSIK, Bd. 16, Nr. 3, Juni 1994, BERLIN, Seiten 69-80, XP000452003

## Beschreibung

Die Erfindung bezieht sich auf eine Vorrichtung zur Verminderung von Schallpegeln in Gebäuden nach dem Oberbegriff des Patentanspruches 1 oder 7.

Eine solche Vorrichtung ist durch SCHNEIDER et al.: "Resoflex (neu), ein schall- und wärmeisolierendes Füllmaterial für Doppelwände", Glasers Annalen, Bd. 93, Nr. 9, September 1969, Seiten 290 und 291 bekannt geworden. Resoflex ist ein eingetragenes Warenzeichen. Diese Vorrichtung besteht aus mehreren Lagen von abwechselnd angeordneten luftundurchlässigen Folien und gewellten, perforierten Folien. Die Vorrichtung ist somit insgesamt luftundurchlässig und aufgrund des vorgenannten Aufbaus steif.

In der DE 44 37 196 C1 wird ein schallabsorbierendes Kunstglasbauteil beschrieben, welches aus wenigstens zwei gelochten Kunststoffplatten besteht, zwischen denen zum Beispiel Papierstreifen oder Folien aus einem anderen Werkstoff als Abstandhalter angeordnet sind, und deren Lochungen nicht in gegenseitiger Überdeckung liegen. Die Wirkung solcher Vorrichtungen zur Schallabsorption beruht nach den Darlegungen im Text dieser Druckschrift darauf, daß in einer Vielzahl von durch die Lochungen gebildeten Hohlräumen eine Absorption von Schallwellen vor einer schallharten Begrenzungswand im hörbaren Frequenzbereich stattfindet.

Aus der DE 43 15 759 C1 sind auch mikroperforierte Platten mit kleinen Durchmessern der Lochungen für den Aufbau einer Vorrichtung zur Schallabsorption bekannt.

Die DE 44 08 782 A1 offenbart einen sogenannten Folienabsorber, bei dem mehrere Folien lagenweise übereinander gespannt sind. Dieses Folienpaket ist seinerseits vor eine schallharte Wand gespannt. Jede Folie bildet mit der hinter ihr angeordneten Luft ein Feder-Masse-System, welches Schall im Bereich seiner Resonazfrequenz absorbiert. Um eine möglichst breitbandige Schallabsorption zu erhalten, sind viele Lagen luftundurchlässiger Folien erforderlich.

Durch die DE 42 20 434 A1 wird eine Schallschutzvorrichtung für Gebäude offenbart, welche aus einer schallabsorbierenden Folie besteht, die an ihren Seitenkanten von Dichtlippen eines Profilrahmens eingefaßt ist, welcher zur Schallisolierung dicht vor einer Fenster- oder Türöffnung eines Gebäudes angeordnet wird.

Der Erfindung liegt die Aufgabe zugrunde, eine kostengünstig herstellbare und vielseitig einsetzbare Vorrichtung zur Schalldämmung in Räumen eines Gebäudes zu gestalten, die möglichst leicht an sich ändernde Bedarfsfälle angepaßt werden kann und eine breitbandige Schallabsorption gewährleistet.

Erfindungsgemäß wird zur Lösung dieser Aufgabe eine Ausbildung mit den Merkmalen nach den Patentansprüchen 1 oder 7 vorgeschlagen.

Mit Ausbildungsmerkmalen gemäß Anspruch 1 lassen sich unter Vermeidung von Mineralwolle für die Schallabsorption beliebig figurierte Schalldämpfungselemente gestalten, die in Räumen an Wänden oder Decken mit Abständen voneinander befestigt werden. Diese Befestigung erfolgt vorzugsweise im Überkopfbereich der sich in dem Raum aufhaltenden Personen durch Aufhängung an der Decke oder anderweitige Befestigung an einer Wand oder Einbauten des Gebäuderaumes. Die Schallabsorption beruht hier auf dem Schwingen der Luft in den Löchern der Microperforation. Für den Fachmann überraschend schwingt die Luft dabei in den dünnen Folien (Dicke bis 1 mm) ohne Abriß. Eine eventuelle Luftdurchspülung bei in mehreren Lagen angeordneten Folien ist auf die Schallabsorption ohne Einfluß. Der Schallabsorptionseffekt ist vom Material der Folie unabhängig. Es eignen sich Kunststoffolien genauso wie Metallfolien. Die Folien können gespannt sein oder lose hängen bzw. flexibel bleiben. Auf die Schallabsorption hat die Spannung bzw. Flexibilität der Folie keinen Einfluß. Vorzugsweise geeignet sind Vorrichtungen zur Verminderung von Schallpegeln mit den Erfindungsmerkmalen zur Anwendung in Schwimmbädern oder in Werkhallen, in denen Nachhallzeiten reduziert werden sollen. Möglich ist auch die Kombination von Licht- und Schallschutz mit Vorrichtungen gemäß der Erfindung.

Vorzugsweise werden zwei oder mehr mikroperforierte Folien mit einem Abstand voneinander und parallel zueinander in einem oberen Träger aus einem biegesteifen Werkstoff und einem unteren, ebenfalls aus einem biegesteifen Werkstoff bestehenden Träger gespannt, so daß die Folien durch das Gewicht des unteren, Trägers belastet sind. Mehrere perforierte Folien sind mit einem Abstand voneinander paketweise zwischen dem gemeinsamen oberen Träger und dem gemeinsamen unteren Träger angeordnet.

Aus Sicherheitsgründen sollten zwischen dem oberen Träger und dem unteren Träger zugfeste Sicherungsglieder vorgesehen sein, um bei einem eventuellen Bruch der Folien, zum Beispiel infolge unsachgemäßer Behandlung, das Herabstürzen des unteren Trägers zu verhindern. Vorrichtungen zur Schalldämpfung mit den Erfindungsmerkmalen werden entweder einzeln oder zu mehreren hintereinander schürzenartig im Überkopfbereich eines Raumes hängend oder an Einbauten befestigt.

Die Ausbildungsmerkmale des Anspruchs 7 sehen vor, daß die Befestigung der mikroperforierten Folien in dem oberen Träger jeweils an einer verdrehbaren Rolle erfolgt, so daß die Folien teilweise oder ganz auf diese Rolle aufgewickelt werden können, um dadurch einerseits die Einstellung optimaler schalldämpfender Wirkungen zu erreichen und andererseits Anpassungen an nutzungsbedingte Freiräume in dem Raum zu ermöglichen.

Weitere Merkmale beziehen sich auf die Ausgestaltung der Folie.

In der Zeichnung ist ein Ausführungsbeispiel der Erfindung schematisch dargestellt. Es zeigen:
- Fig. 1: eine Vorrichtung zur Verminderung von Schallpegeln in Gebäuden, bestehend aus mehreren hintereinander angeordneten Schallschutzelementen in perspektivischer Darstellung,
- Fig. 2: ein einzelnes Schallschutzelement mit starrer Befestigung,
- Fig. 3: einen vertikalen Querschnitt durch das Schallschutzelement in Figur 2 und
- Fig. 4: ein Teilschema einer aufwickelbaren Schallschutzvorrichtung.
- Fig. 5: eine abwickelbare Schallschutzvorrichtung mit zwei Lagen von Folien,
- Fig. 6: eine Schallabsoptionskurve zur Schallschutzvorrichtung gem. Fig. 5

Die Vorrichtung zur Verminderung von Schallpegeln in Gebäuden oder dergleichen besteht aus einem oder aus mehreren in Nachbarschaft zueinander angeordneten Schalldämpfungselementen 1. Jedes Schalldämpfungselement 1 ist aus paketweise angeordneten Folien 2 mit einer Mikroperforation aufgebaut, wobei zwei oder mehr mikroperforierte Folien 2 parallel zueinander und mit einem Abstand voneinander zwischen einem oberen Träger 3 aus einem biegesteifen Werkstoff, zum Beispiel Metall, Kunststoff oder auch Holz, und einem unteren Träger 4, welcher ebenfalls aus einem biegesteifen Werkstoff besteht, gespannt sind. Die Folien 2 eines Schalldämpfungselementes 1 weisen somit einen gemeinsamen oberen Träger 3 und einen gemeinsamen unteren Träger 4 auf. Der Abstand der Folien 2 voneinander in horizontaler Richtung kann durch Zwischenlagen der Träger 3 und 4 erreicht werden, wie es in der Zeichnung dargestellt ist. Aus Sicherheitsgründen ist der untere Träger 4 mit dem oberen Träger 3 eines jeden Schalldämpfungselementes 1 durch ein zugfestes Sicherungsglied 5, beispielsweise durch in Abständen angeordnete Drahtseile, miteinander verbunden.

Das Beispiel in der Figur 1 zeigt die hängende Befestigung mehrerer Schalldämmelemente 1 in unmittelbarer Nachbarschaft zueinander und in schürzenartiger Anordnung. Der obere Träger 3 jedes Schalldämpfungselementes 1 ist mittels U-förmiger Tragbügel 6 an Hängeseilen 7, Ketten oder Laschen befestigt. Die Figur 2 veranschaulicht die starre Befestigung eines Schalldämpfungselementes 1 an einer Wand, einem Deckenvorsprung oder an einem anderen festen Bauteil innerhalb eines Gebäuderaumes, zum Beispiel mittels abgeknickter Befestigungsschellen 8, welche mit der Gebäudewand 9 oder dergleichen verschraubt sind.

Die Figur 4 veranschaulicht schematisch die Anordnung von Wickelrollen 10 innerhalb des oberen Trägers 3, wobei jede mikroperforierte Folie 2 mit ihrem oberen Ende auf eine solche Wickelrolle 10 aufläuft, so daß die herabhängende und somit wirksame Folienlänge verändert werden kann, wie es zuvor bereits erläutert wurde. Gegebenenfalls kann auch das zugfeste Sicherungsglied 5 mit einer entsprechenden Aufwickelvorrichtung kombiniert sein.

Die Folien 2 weisen bei allen Ausführungsbeispielen eine Dicke bis zu (kleiner/gleich) 1 mm auf. Die Microperforation ist durch Löcher mit einem Durchmesser von 0,1 bis 0,4 mm gebildet. Der freie Querschnitt, also die Summe aller Lochquerschnitte, beträgt 0,7 bis 1,5 %. Dabei gilt, daß mit steigender Foliendicke auch der Lochdurchmesser steigen kann. Je kleiner also die Foliendicke ist, desto kleiner sollte auch der Lochdurchmesser gewählt werden, um gute Absorptionsergebnisse zu erzielen. Die oben genannte Obergrenze für den Lochdurchmesser von 0,4 mm gilt demnach für Folien mit einer Dicke von nahezu 1 mm. Der freie Querschnitt kann unabhängig von der Foliendicke gewählt werden.

Einen konkreten Anwendungsfall zeigt Fig. 5. Zwei Lagen von microperforierten Folien 2.1 und 2.2 sind vor einer schallharten Wand 9 oder einem Fenster angeordnet. Der Abstand der ersten Folienlage 2.1 zur Wand 9 bzw. dem Fenster beträgt 100 mm. Der Abstand der beiden Folienlagen 2.1 und 2.2 zueinander beträgt 30 mm.

Für die Folien selbst wurden unterschiedliche Ausgestaltungen getestet, ohne daß nennenswerte Unterschiede in der Schallabsorptionkurve festgestellt werden konnten. Getestet wurden Polyesterfolien und Polycarbonatfolien mit einer Dicke von 0,1 mm und Polyehtylenfolien mit einer Dicke von 0,2 mm. Bei den Versuchen hat sich ferner gezeigt, daß das Folienmaterial ohne meßbaren Einfluß auf die Schallabsorption ist. Auch ist die Spannung der Folie 2 ohne Einfluß auf die Absorption. Die Folien 2 können straff gespannt sein oder lose hängen bzw. flexibel bleiben.

Die in Fig. 6 wiedergegebene Absorptionskurve beruht auf einem Test mit der in Fig. 5 gezeigten Anordung. Die Folien 2.1, 2.2 wiesen bei diesem Test eine Dicke von 0,105 mm auf. Der Lochdurchmesser für die Microperforation betrug 0,21 mm bei einem Lochabstand von 0,2 mm, entsprechend einem freien Querschnitt von 1 %. Auf der Abszisse ist die Schallfrequenz (in logarithmischem Maßstab) und auf der Ordinate der Absorptionsgrad aufgetragen.

### Bezugszeichenliste:

- 1: Schalldämpfungselement
- 2: Kunststoffolie mit Mikroperforation
- 3: Träger
- 4: Träger
- 5: Sicherungsglied
- 6: Befestigungsbügel
- 7: Hängeseil
- 8: Befestigungsschelle
- 9: Gebäudewand
- 10: Wickelrolle

## Patentansprüche

1. Vorrichtung zur Verminderung von Schallpegeln in Gebäuden mit Schalldämpfungselementen (1) aus mehreren mit einem Abstand voneinander und parallel zueinander paketweise angeordneten Folien (2), die eine Microperforation aufweisen, dadurch gekennzeichnet, daß die perforierten Folien (2) mit einem Abstand voneinander paketweise zwischen einem gemeinsamen oberen Träger (3) und einem gemeinsamen unteren Träger (4) angeordnet sind.

2. Vorrichtung nach Anspruch 1, dadurch gekennzeichnet, daß die Folien (2) eine Microperforation mit einem Lochdurchmesser von 0,1 mm bis 0,4 mm, insbesondere 0,2 mm und einem freien Querschnitt von 0,7 % bis 1,5 %, insbesondere 1 % aufweisen.

3. Vorrichtung nach Anspruch 1 oder 2, dadurch gekennzeichnet, daß der obere Träger (3) sowie der untere Träger (4) aus einem biegesteifen Werkstoff bestehen und daß die microperforierten Folien (2) zwischen den Trägern (3,4) gespannt sowie durch das Gewicht des unteren Trägers (4) belastet sind.

4. Vorrichtung nach Anspruch 1 oder 2, dadurch gekennzeichnet, daß die Folien (2) lose bzw. flexibel hängen.

5. Vorrichtung nach Anspruch 3 oder 4, dadurch gekennzeichnet, daß der obere Träger (3) und der untere Träger (4) durch zugfeste Sicherungsglieder (5) miteinander verbunden sind.

6. Vorrichtung nach einem der vorhergehenden Ansprüche, dadurch gekennzeichnet, daß mehrere Schalldämpfungselemente (1) schürzenartig hintereinander im Überkopfbereich, vorzugsweise an einer Raumdecke, befestigt sind.

7. Vorrichtung zur Verminderung von Schallpegeln in Gebäuden mit einem Schalldämpfungselement (1) aus mehreren mit einem Abstand voneinander und parallel zueinander paketweise angeordneten Folien (2), die eine Microperforation aufweisen, gekennzeichnet durch in einem Träger gelagerte Wickelrollen (10), auf die die microperforierten Folien (2) horizontal, vertikal oder in einem Winkel zur Vertikalen aufwickelbar sind.

8. Vorrichtung nach Anspruch 7, dadurch gekennzeichnet, daß die Folien (2) eine Microperforation mit einem Lochdurchmesser von 0,1 mm bis 0,4 mm, insbesondere 0,2 mm und einem freien Querschnitt von 0,7 % bis 1,5 %, insbesondere 1 % aufweisen.

## Claims

1. Apparatus for minimizing sound levels in buildings with sound proofing elements (1) made out of several sheets (2) arranged in an assembly at intervals from each other and parallel to each other , having micro perforations, characterized in that the perforated sheets (2) are arranged in an assembly at intervals from one another between a common upper carrier (3) and_a lower common carrier (4).

2. Apparatus according to claim 1, characterized in that the sheets (2) have micro perforations with a hole diameter of 0.1 mm to 0.4 mm, in particular 0.2 mm and a free cross-section of 0.7 % to 1.5%, especially 1%.

3. Apparatus according to claim 1 or 2, characterized in that the upper carrier (3) as well as the lower carrier (4) consist of a flexurally rigid material and that the micro perforated sheets (2) are stretched between the carriers (3,4), and .so are weighted with the loading of the lower carrier (4).

4. Apparatus according to claim 1 or 2, characterized in that the sheets (2) hang loose or flexibly.

5. Apparatus according to claim 3 or 4, characterized in that the upper carrier (3) and the lower carrier (4) are connected together by tensile strong securing members (5).

6. Apparatus according to one of the previous claims, characterized in that several sound proofing elements (1) are fastened skirt-fashion behind one another in an overhead area, preferably to a roof of a room.

7. Apparatus for the minimizing of sound levels in buildings with a sound proofing element (1) made up of several sheets (2) arranged in assembly at intervals from each other and parallel to each other, having micro perforations, characterized by a winding roller (30) stored in a carrier, on which the micro perforated sheets (2) are windable to a vertical, horizontally, vertically or at an angle.

8. Apparatus according to claim 7, characterized in that the sheetings (2) have micro perforations with a hole diameter of 0.1 mm to 0.4 mm, in particular 0.2 mm and a free cross-section of 0.7% to 1.5%, especially 1%

## Revendications

1. Dispositif de réduction des niveaux sonores dans les bâtiments avec des éléments d'amortisseur de bruit (1) de plusieurs couches de lamelles (2) disposées en paquet avec un écart l'une de l'autre et parallèlement l'une à l'autre, qui présentent une microperforation, caractérisé en ce que les couches de lamelles perforées (2) sont disposées sous forme de paquet avec un écart de l'une à l'autre entre un support supérieur commun (3) et un support inférieur commun (4).

2. Dispositif selon la revendication 1, caractérisé en ce que les couches de lamelles (2) présentent une Microperforation avec un diamètre de perçage de 0,1 millimètre à 0,4 millimètre, en particulier de 0,2 millimètre et une coupe transversale libre de 0,7 % à 1,5 %, en particulier de 1 %.

3. Dispositif selon la revendication 1 ou 2, caractérisé en ce que le support supérieur (3) ainsi que les supports inférieurs (4) se composent d'un matériau rigide en flexion et que les couches de lamelles microperforées (2) sont tendus entre les supports (3, 4) et sont aussi chargées en poids par le support inférieur (4).

4. Dispositif selon la revendication 1 ou 2, caractérisé en ce que les couches de lamelles (2) pendent librement notamment de manière flexible.

5. Dispositif selon la revendication 3 ou 4, caractérisé en ce que le support supérieur (3) et le support inférieur (4) sont liés ensemble dans un élément de protection par verrouillage tendu (5).

6. Dispositif selon l'une des revendications précédentes; caractérisé en ce que plusieurs des éléments amortisseurs de bruit (1 ) sont placés successivement derrière un tablier de protection dans le Secteur supérieur, de préférence dans l'espace d'un plafond.

7. Dispositif de réduction des niveaux sonores dans les bâtiments avec un élément amortisseur de bruit (1) de plusieurs couches de lamelles (2) disposés en paquet avec un écart l'une de l'autre et parallèlement l'une à l'autre, qui présentent une microperforation, caractérisé par la barre d'enroulement (10), placée dans un support sur laquelle les couches de lamelles microperforées (2) sont ou peuvent être enroulées verticalement, horizontalement ou dans un angle par rapport à la verticale.

8. Dispositif d'après la revendication 7, caractérisé en ce que les couches de lamelles (2) présentent une Microperforation de diamètre de perçage de 0,1 millimètre à 0,4 millimètre, en particulier de 0,2 millimètre et une coupe transversale libre de 0,7 % jusqu'à 1,5 %, en particulier de 1 %.
